# EUROPÄISCHE PATENTSCHRIFT

(11) **EP 0 212 650 B1**
(45) Veröffentlichungstag und Bekanntmachung des Hinweises auf die Patenterteilung: **30.01.1991**
(21) Anmeldenummer: 86111715.8
(22) Anmeldetag: 23.08.1986
(51) Int. Cl.: A62B 37/00, E04H 15/20, B63B 7/08

(54) **Aufblasbare Rettungshülle**
Inflatable protective enclosure
Enceinte de protection gonflable

(30) Priorität: 29.08.1985 DE 8524696 U
(43) Veröffentlichungstag der Anmeldung: 04.03.1987
(73) Patentinhaber: Klawiter, Michael, Dr., D-3000 Hannover 71 (DE)
(72) Erfinder: Klawiter, Michael, Dr., D-3000 Hannover 71 (DE)
(74) Vertreter: Grättinger, Günter

(56) Entgegenhaltungen:
- EP-A- 0 085 270
- WO-A-82/03001
- DE-A- 2 263 605
- GB-A- 2 087 224
- US-A- 3 457 684
- US-A- 4 294 242

## Beschreibung

Die Erfindung betrifft eine aufblasbare Hülle als Schutz für Personen, bestehend aus einem matratzenähnlichen Bodenteil und einem darauf aufgesetzten, dachartigen Abdeckteil, wobei Bodenteil und Abdeckteil längs einer gemeinsamen Seitenkante um ein dicht angeschlossenes Verbindungsteil scharnierartig klappbar und längs der gegenüberliegenden Seitenkante mittels lösbarer Verbindungsmittel miteinander verbindbar sind.

Ein solches ganzheitlich aufblasbares Zelt (US-A 3,457,685) besteht aus einem Bodenteil und zwei dachartig miteinander verbundenen Seitenteilen als Abdeckteil. Bodenteil und Abdeckteil sind längs einer gemeinsamen Seitenkante miteinander lösbar verbunden. Dieses Zelt ist besonders zum Camping, auf der Jagd und für militärische Zwecke geeignet. Infolge seiner Größe ist sein Gewicht, auch wenn es aus dünner Kunststoffolie gefertigt ist, beträchtlich und zum Aufblasen ist eine Pumpe oder Druckgas erforderlich.

Eine bekannte Rettungshülle (US-A4,294, 242) für unterkühlte Personen umfaßt eine aufblasbare Matratze und eine darauf befestigte aus Isoliermaterial und Wärmestrahlung reflektierenden Schichten bestehende zylindrische Hülle, in welche nach Aufblasen der Matratze die unterkühlte oder verletzte Person hineingeschoben werden muß. Diese Manipulation kann schmerzhaft sein und durch die erforderliche Druckausübung auf den Körper des Verletzten zu Folgeschäden führen. Eine Selbstrettung mittels einer derartigen Rettungshülle ist nur möglich, solange die gefährdete Person noch hinreichend bei Kräften und beweglich ist.

Ferner ist eine Rettungstasche bekannt (GB-A 2 087 224), welche aus einer mittig gefalteten Isolierdecke besteht. Der Verletzte ist vollständig zwischen den zusammengefalteten Deckenteilen aufgenommen, wobei der obere Deckenteil eine Öffnung aufweist, welche das Gesicht des Verletzten freilegt. Außerhalb der Faltkante sind die Deckenränder durch eine dreiseitig umlaufende Reißverschlußverbindung zu einer geschlossenen Tasche verbindbar. Diese Rettungstasche bietet dem Verletzten keinen guten Halt und führt beim Transport zu einer ständigen Verlagerung bzw. Verwindung des Körpers, selbst wenn zur Aussteifung seitliche Tragestäbe verwendet werden. Ein Deckenteil lastet stets auf dem Verletzten, was z.B. bei offenen Wunden oder bei Atmungsstörungen nachteilig sein kann.

Demgegenüber liegt der vorliegenden Erfindung die Aufgabe zugrunde, eine aufblasbare Rettungshülle zu schaffen, welche eine schonende Positionierung verletzter Personen und einen guten Wärmeschutz für unterkühlte Personen gewährleistet. Dabei soll die Hülle schnell und leicht handhabbar sein und einen sicheren Transport des Verletzten ermöglichen.

Diese Aufgabe wird erfindungsgemäß an einer gattungsgemäßen Hülle dadurch gelöst, daß der Abdeckteil im aufgeblasenen Zustand als halbzylindrische Schale ausgebildet ist und wenigstens an seiner innenseitigen Wand mit Wärmestrahlung reflektierendem Material beschichtet ist.

Nach diesem Lösungsvorschlag ist eine Längsseite des ein gewölbtes Dach bildenden Abdeckteils mit dem Bodenteil, wie um ein Scharnier klappbar verbunden, während die gegenüberliegende Längsseite des Abdeckteils mit dem Bodenteil an sich unverbunden ist. Die unverbundene Längsseite des Abdeckteils ist mittels Klettband od. dgl. am Bodenteil lösbar befestigbar, wobei die Verbindungsmittel bevorzugt auch vom Inneren der Hülle aus zugänglich sind. Dadurch, daß der Abdeckteil im aufgeblasenen Zustand eine halbzylindrische Schale bildet, ist gewährleistet, daß er keinesfalls auf dem Verletzten lastet oder diesen berührt.

Wesentlich ist, daß die innenseitige Oberfläche wenigstens des Abdeckteils mit einem dampfdichten und strahlungsreflektierenden Belag, z.B. Aluminiumfolie, beschichtet ist. Dadurch wird die von der unterkühlten Person ausgehende Wärmestrahlung an der Innenwand der Rettungshülle reflektiert, wodurch ein wärmeerhaltender Treibhauseffekt erzeugt wird.

Die Hülle ist zweckmäßig an ihrem kopfseitigen Ende offen oder mittels eines Vorhangs verschließbar.

Gemäß einer besonders vorteilhaften Ausgestaltung ist das kopfseitige Ende des Bodenteils der Hülle gegenüber ihrem Abdeckteil verlängert. Dabei kann am kopfseitigen Rand des Abdeckteils ein Vorhang z.B. aus Aluminiumfolie oder dgl. angebracht sein. Durch den Vorhang wird der Rumpf gegenüber kalter Außenluft gut abgeschirmt; der Kopf der unterkühlten Person liegt frei auf der Verlängerung des Bodenteils, so daß diese frei atmen und mit ihrer Umgebung in Kontakt treten kann. Diese Lagerung ist z.B. für die Intubation von Verletzten besonders vorteilhaft, weil der Arzt dadurch unbehindert im Kopfbereich des Patienten arbeiten kann.

Infolge ihrer strahlungsreflektierenden Auskleidung ist die Hülle - aufgeblasen oder als Decke in nicht aufgeblasenem Zustand - auch als Schutzhülle gegen Strahlung und Verseuchung jeglicher Art, z.B. im Kathastrophenfall oder als ABC-Schutz für die militärische Ausrüstung verwendbar.

Bezüglich weiterer Ausgestaltungen der Erfindung wird auf die Unteransprüche verwiesen.

Im folgenden wird die Erfindung an Hand der Zeichnung näher erläutert.

Es zeigt
Fig. 1 eine perspektivische Ansicht auf eine Ausführungsform der Erfindung;
Fig. 2 eine Vorderansicht auf die Ausführungsform gem. Fig. 1 im aufgeklappten Zustand; und
Fig. 3 eine perspektivische Ansicht auf eine weitere Ausführungsform der Erfindung.

In Fig. 1 ist schematisch eine erfindungsgemäße Rettungshülle gezeigt, welche einen flachen Bodenteil 1 und einen darüber gewölbten Abdeckteil 2 umfaßt.

Bodenteil 1 und Abdeckteil 2 sind jeweils aufblasbar und können ein oder mehrere Luftkammern umfassen. Bodenteil 1 und Abdeckteil 2 sind an einem ihrer beiden längsseitigen Ränder mittels eines Scharnierbands 3 schwenkbar verbunden. Die gegenüberliegende Längsseite des Abdeckteils 2 liegt auf dem entsprechenden Längsrand 4 des Bodenteils 1 auf und ist mittels eines durchgehenden oder abschnittsweise vorhandenen Klettverschlusses 5 lösbar befestigt. Die inneneitige Wand 6 des Abdeckteils 2 und des Bodenteils 1 ist mit einem Wärmestrahlung reflektierendem Material, z.B. Aluminiumfolie, beschichtet, um die körpereigene Wärmestrahlung der unterkühlten Person zu derselben zurückzuwerfen. Wie aus der Vorderansicht gem. Fig. 2 ersichtlich, kann der Abdeckteil 2 auf- und niedergeklappt werden, wenn das Bodenteil auf dem Boden liegt und beide Teile aufgeblasen sind; das den Klettverschluß 5 bildende Klettband ist so breit ausgebildet, daß ein Gegenband 9 sowohl von außen als auch vom Inneren der Hülle aus dichtend angedrückt werden kann.

Beim Ausführungsbeispiel gem. Fig. 3 ist der Bodenteil 1 gegenüber dem Abdeckteil 2 um etwa Kopfhöhe durch eine Kopfauflage 8 verlängert, damit der Kopf der unterkühlten Person darauf bequem Platz finden kann. Der vom Bodenteil 1 und vom Abdeckteil 2 umschlossene Innenraum ist vorzugweise für den Rumpf der Person vorgesehen. Dieser Innenraum ist kopfseitig durch einen (angehoben gezeichneten) Vorhang 7 gegenüber der Umgebung verschließbar.

Das fußseitige Ende des Abdeckteils ist zweckmäßig mittels eines Einsatzteils verschließen oder zusammen mit dem Abdeckteil aufblasbar; Bodenteil und Abdeckteil sind zweckmäßig unabhängig voneinander aufblasbar. Das Bodenteil besteht vorteilhaft aus festerem Material als das Abdeckteil, wobei auf ein niedriges Gesamtgewicht zu achten ist, damit die Hülle von Alpinisten und Wintersportlern ohne Mühe mitgenommen werden kann. Bevorzugt kommt als Material eine faserverstärkte, einseitig mit einer Aluminiumschicht versehene Kunststofffolie infrage, deren Gewicht je m² weniger als 150 g beträgt.

## Patentansprüche

1. Aufblasbare Hülle als Schutz für Personen, bestehend aus einem matratzenähnlichen Bodenteil (1) und einem dachartig darauf aufgesetzten Abdeckteil (2), wobei Bodenteil (1) und Abdeckteil (2) längs einer gemeinsamen Seitenkante um ein dicht angeschlossenes Verbindungsteil scharnierartig klappbar und längs der gegenüberliegenden Seitenkante mittels lösbarerverbindungsmittel (5) miteinander verbindbar sind,
gekennzeichnet durch die Verwendung als Rettungshülle, insbesondere für unterkühlte Personen, wobei der Abdeckteil (2) im aufgeblasenen Zustand als halbzylindrische Schale ausgebildet ist und wenigstens an seiner innenseitigen Wand (6) mit Wärmestrahlung reflektierendem Material beschichtet ist.

2. Hülle nach Anspruch 1, dadurch gekennzeichnet, daß der Bodenteil (1) etwa rechteckförmigen Grundriß aufweist und längs einer langen Seitenkante mit dem Abdeckteil (2) scharnierartig verbunden ist.

3. Hülle nach Anspruch 1 oder 2, dadurch gekennzeichnet, daß der Abdeckteil (2) mittels eines durchgehenden flexiblen Scharnierbands (3) am Bodenteil (1) befestigt ist.

4. Hülle nach Anspruch 1, dadurch gekennzeichnet, daß als Verbindungsmittel (5) Klett-, oder Reißverschlüsse oder Druckknöpfe vorgesehen sind.

5. Hülle nach Anspruch 1, dadurch gekennzeichnet, daß das wärmereflektierende Material aus Aluminiumfolie besteht.

6. Hülle nach einem der Ansprüche 1 bis 5, dadurch gekennzeichnet, daß die Stirnseiten mittels entfernbarer Einsatzteile verschließbar sind.

7. Hülle nach einem der Ansprüche 1 bis 6, dadurch gekennzeichnet, daß deren kopfseitiges Ende mittels eines Vorhanges (7) verschließbar ist.

8. Hülle nach einem der Ansprüche 1 bis 7 dadurch gekennzeichnet, daß der Bodenteil (1) an einem Ende gegenüber dem Abdeckteil (2) durch eine Kopfauflage (8) verlängert ist.

9. Hülle nach Anspruch 1, dadurch gekennzeichnet, daß die Verbindungsmittel (5) auch vom Inneren der Hülle aus betätigbar sind.

10. Hülle nach Anspruch 1, dadurch gekennzeichnet, daß der Bodenteil (1) aus festerem Material als der Abdeckteil (2) besteht.

## Revendications

1. Enceinte de protection gonflable servant de protection pour des personnes, se composant d'une partie de sol (1) semblable à un matelas, et d'une partie de couverture (2) appliquée par dessus, à la façon d'un toit, la partie de sol (1) et la partie de couverture (2) étant rabattables à la façon d'une charnière le long d'un bord latéral commun, autour d'une partie de liaison intimement connexe, et susceptibles d'être reliées entre elles le long du bord latéral opposé à l'aide d'un moyen de liaison (5) pouvant être désolidarisé, caractérisée par l'utilisation en tant qu'enceinte de sauvetage, en particulier pour des personnes en hypothermie, la partie de couverture (2) étant réalisée pour former à l'état gonflé une coque demi-cylindrique et étant recouverte, au moins sur sa paroi intérieure (6), d'un matériau réfléchissant le rayonnement calorifique.

2. Enceinte selon la revendication 1, caractérisée en ce que la partie de sol (1) présente une vue en plan de forme à peu près rectangulaire et est reliée à la manière d'une charnière, le long d'un bord latéral long, à la partie de couverture (2).

3. Enceinte selon la revendication 1 ou 2, caractérisée en ce que la partie de couverture (2) est fixée à la partie de sol (1) au moyen d'une bande charnière (3) continue et flexible.

4. Enceinte selon la revendication 1, caractérisée en ce que des fermetures auto-accrochantes ou à glissière, ou des boutons pressions, sont prévus comme moyen de liaison (5).

5. Enceinte selon la revendication 1, caractérisée en ce que le matériau réfléchissant la chaleur est composé d'une feuille d'aluminium.

6. Enceinte selon l'une des revendications 1 à 5, caractérisée en ce que les côtés frontaux sont obturables au moyen de parties actives amovibles.

7. Enceinte selon l'une des revendications 1 à 6, caractérisée en ce que son extrémité du côté de tête est obturable au moyen d'un rideau (7).

8. Enceinte selon l'une des revendications 1 à 7, caractérisée en ce qu'à une extrémité, la partie de sol (1) est prolongée par rapport à la partie de couverture (2), au moyen d'un appui-tête (8).

9. Enceinte selon la revendication 1, caractérisée en ce que les moyens de liaison (5) sont également manoeuvrables depuis l'intérieur de l'enceinte.

10. Enceinte selon la revendication 1, caractérisée en ce que la partie de sol (1) se compose d'un matériau plus ferme que la partie de couverture (2).

## Claims

1. An inflatable envelope as protection for persons, comprising a mattress-like base portion (1) and a roof-like cover portion (2) provided over said base portion, said base portion (1) and said cover portion (2) being hingedly foldable around a closely fastened connecting element along a common lateral edge and being connected with each other along the opposite lateral edge by means of detachable connecting elements (5), characterized in that the envelope is used as rescue envelope, especially for persons suffering from hyperthermia, the cover portion (2) in its inflated state being in the form of a semi-cylindrical shell and being coated at least at its interior wall (6) with a material which reflects heat.

2. An envelope according to claim 1, characterized in that the base portion (1) is substantially rectangular in plan view and is hingedly attached to the cover portion (2) along a long lateral edge.

3. An envelope according to claim 1 or claim 2, characterized in that the cover portion (2) is connected to the base portion (1) by means of a continuous flexible hinge strap (3).

4. An envelope according to claim 1, characterized in that clinging fasteners, slide fasteners or snap fasteners are provided as connecting elements (5).

5. An envelope according to claim 1, characterized in that the heat reflecting material consists of aluminum foil.

6. An envelope according to one of the claims 1 to 5, characterized in that the front faces may be closed by means of removable insertion parts.

7. An envelope according to one of the claims 1 to 6, characterized in that the head end of said envelope may be closed by means of a curtain (7).

8. An envelope according to one of the claims 1 to 7, characterized in that the base portion (1) is extended at one end with respect to the cover portion (2) by means of a head rest (8).

9. An envelope according to claim 1, characterized in that the connecting elements (5) may also be actuated from the interior of the envelope.

10. An envelope according to claim 1, characterized in that the base portion (1) consists of a stronger material than the cover portion (2).
